# EUROPÄISCHE PATENTSCHRIFT

(11) **EP 2 719 852 B1**
(45) Veröffentlichungstag und Bekanntmachung des Hinweises auf die Patenterteilung: **21.02.2018**
(21) Anmeldenummer: 13004803.6
(22) Anmeldetag: 06.10.2013
(51) Int. Cl.: E06B 1/64, E06B 1/68, E06B 1/62

(54) **Verfahren zur Herstellung eines Wandanschlusses für in Außenwände eingebaute Fenster- oder Türrahmen**
Method for producing a wall connection for windows or door frames built in to external walls
Procédé de fabrication d'un raccord mural pour châssis de fenêtres ou de portes intégrés dans le mur extérieur

(30) Priorität: 09.10.2012 AT 10932012
(43) Veröffentlichungstag der Anmeldung: 16.04.2014
(73) Patentinhaber: JOSKO Fenster und Türen GmbH, 4794 Kopfing im Innkreis (AT)
(72) Erfinder: Reibe, Thomas, D-94127 Neuburg am Inn (DE)
(74) Vertreter: Peham, Alois

(56) Entgegenhaltungen:
- EP-A1- 1 741 867
- EP-A1- 1 959 065
- DE-A1- 1 434 312
- DE-A1-102005 030 462
- DE-U1-202004 004 150

## Beschreibung

Die Erfindung betrifft ein Verfahren zur Herstellung eines Wandanschlusses für in Außenwände eingebaute Fenster -oder Türrahmen.

Für in Außenwände eingebaute Fenster- oder Türrahmen besteht die Forderung, dass auch die umlaufenden Fugen zwischen Fensterrahmen und Mauerwerk dauerhaft luftdicht und schlagregendicht auszuführen sind.

Dazu ist aus dem Stand der Technik die sogenannte RAL-Montage nach DIN 18355 und DIN 4108, Teil 7, (in Österreich ÖNORM B 5320)bekannt, bei der die Fuge zwischen Fensterrahmen und Baukörper innenseitig diffusionsdichter als außenseitig ausgebildet ist und an der Außenseite schlagregendicht und teilweise sogar sLauwasserdicht ausgeführt sein muss.

Zur Herstellung einer normgerechten Fuge werden gemäß DE 10 2010 008 877 Fugendichtbänder, also mit Klebeschichten versehene, bandförmige flexible Fensteranschlußfolien verwendet. Diese selbstklebenden Fugendichtbänder werden vor dem Einbau des Fensterrahmens auf die zumeist aus Kunststoff, Holz oder Aluminium gefertigten Fensterrahmenprofile umlaufend aufgeklebt. Hierzu dient in der Regel ein doppelseitiges Klebeband auf Acrylatbasis.

Anschließend wird der Fensterrahmen in die Fensteröffnung eingesetzt und mit dem Mauerwerk mechanisch verbunden. Danach wird aussenseitig das Fugenband mit dem Mauerwerk verbunden. Zu diesem Zweck weisen die Fensteranschlußfolien zumeist einen mit einem Kleber auf Butylbasis versehenen Klebestreifen auf. Die zwischen Fensterrahmen und Baukörper bestehenden Bauanschlußfugen werden miL Montageschaum - der die Dämmfunktion erfüllt - verfüllt. Abschließend werden die inneren Fugendichtbänder mit dem Mauerwerk verklebt.

Alternativ dazu kann das Dichtband auch erst nach dem Einsetzen und Ausschäumen des Fensterrahmens auf die Rahmenprofile geklebt werden.

Hierbei stellt sich immer die Herausforderung, dass durch offene Gehrungen bei mehrschaligen Konstruktionen die durch das äussere Fugendichtband gebildete Schlagregenebene hinterlaufen wird.

In Bereichen mit besonders hoher Belastung durch Schlagregen oder Staunässe - üblicherweise im unteren Rahmenbereich - wird diese Abdichtung an der Außenseite ergänzt durch eine bituminöse Schicht, die als Anstrich, mittels Bahnen oder gleichwertigen Materialien hergestellt werden kann, und die in einem der Montage nachfolgenden Arbeitsgang durch den Abdichter/Schwarz-oder Dachdecker aufgebracht wird.

Die sorgfältige Verarbeitung dieser bituminösen Schicht ist eine wesentliche Voraussetzung für die Dichtheit der Fuge. Dabei ist es auch wesentlich, dass die Außenseite der Abdichtung eine einheitliche Ebene bildet und keine Sprünge aufweist, welche die Haltbarkeit des Abdichtungssystems reduzieren und das Risiko von Wasserschäden erhöhen würden. Eine einheitliche Ebene erleichtert überdies die Arbeiten des Abdichters/Schwarz-oder Dachdeckers erheblich.

Diese sorgfältige Verarbeitung ist vor allem im Bereich des Anschlusses der Bitumenschicht an das Dichtband an den unteren Ecken des Rahmens aufwändig und fehleranfällig.

DE 10 2005 030 462 A1 offenbart ein Verfahren zur Herstellung eines Wandanschlusses für in Außenwände eingebaute Fenster- oder Türrahmen, wobei Teile der Fuge zwischen Fenster -oder Türrahmen und Baukörper mittels bituminöser Schicht, wie Anstriche, Bahnen oder gleichwertiger Materialien abgedichtet werden, wobei an dem Rahmen zusätzlich Montagebleche angebracht sind, an welche die Endbereiche der bituminösen Schicht anhaften.

Der Erfindung liegt die Aufgabe zugrunde, diesen Anschluss zu erleichtern.

Diese Aufgabe wird erfindungsgemäß gelöst mit einem Verfahren gemäß Anspruch 1.

Mit dem erfindungsgemäßen Einsatz von Montageblechen im Anschlussbereich der bituminösen Schicht wird die Herstellung der Abdichtung erheblich erleichtert und die Gefahr von fehlerhaften Anschlüssen reduziert.

Darüber hinaus werden die durch Abdichter/Schwarz-oder Dachdecker verrichteten, nach der Montage erfolgenden Arbeitsgänge der Abdichtung, d.h. die Anbringung der bituminösen Schicht beispielsweise mittels bituminöser Anstriche, Bahnen oder gleichwertiger Materialien dadurch erleichtert, dass die Oberflächen der Montagebleche, mit denen die bituminöse Schicht beispielsweise mittels Flämmen verbunden wird, so angeordnet sind, dass sie einfach erreicht werden können.

Vorteilhafte Ausgestaltungen der Erfindung ergeben sich aus den Unteransprüchen.

### Detaillierte Beschreibung der Erfindung

Die Erfindung wird anhand von in den Figuren dargestellten Ausführungsbeispielen näher erläutert.

Es zeigen beispielhaft:
Figur 1 denkbare Ausführungsformen der Montagebleche und
Fig.2a, 2b, 2c und 2d die Einbauabfolge von Montageblech und Fensterrahmen in einer Maueröffnung, sowie
Fig.3 eine Schnittdarstellung von Fensterrahmen und Montageblech.

Wie aus Fig. 1 ersichtlich, sind verschiedene Ausgestaltungen der Montagebleche 1 denkbar. Diese können beispielsweise als ebene Blechstreifen oder als annähernd Z-förmige Winkel mit einem die Fuge überdeckenden, geraden oder gebogenen Steg ausgeführt sein.

Die Abfolge der erfindungsgemäßen Montage wird anhand der Figuren 2a, 2b, 2c und 2 d näher erläutert.

Wie in Fig. 2a dargestellt, werden in einem ersten Verfahrensschritt das Montageblech 1 und das Fugendichtband 3 am Rahmen 4 auf der Stirnfläche mit Dichtmaterial 2 angebracht und das Montageblech 1 vorzugsweise kraft-formschlüssig, beispielsweise mittels Schrauben 6 befestigt. Es ist aber auch denkbar, das Blech mit geeigneten gleichwertigen Befestigungsmitteln am Rahmen zu fixieren. In den nicht durch das Montageblech 1 überdeckten Bereichen wird das Fugendichtband 3 ausschließlich geklebt. Das Ergebnis des ersten Verfahrensschrittes ist aus Fig. 2b ersichtlich.

Dabei ist es wesentlich, dass das Montageblech 1 am Rahmen 4 so montiert wird, dass Teile des Montagebleches 1 mit dem ebenfalls am Fensterrahmen befestigten Fugendichtband 3 eine einheitliche Ebene der äußeren Abdichtung bilden.

Danach wird der Fensterrahmen 4 in die Fensteröffnung eingesetzt und mit dem Mauerwerk verbunden (Fig. 2c).

Die zwischen Fensterrahmen 4 und Baukörper bestehenden Bauanschlußfugen werden mit Montageschaum - der die Dämmfunktion erfüllt - nach Befestigen der äußeren Fugenbänder 3 am Mauerwerk verfüllt, danach werden die inneren Fugendichtbänder mit dem Mauerwerk verklebt.

Anschließend wird durch Abdichter/Schwarz-oder Dachdecker in den Bereichen mit besonders hohen Dichtigkeitsanforderungen, wie beispielsweise im unteren Bereich eines Fensters eine bituminöse Schicht 5 angebracht. Dies kann z.B. mittels bituminöser Anstriche, Bahnen oder gleichwertiger Materialien erfolgen.

Die Anbringung dieser Schicht 5 wird durch die Montagebleche 1 erheblich vereinfacht.

Es ist dabei wesentlich, dass auch die bituminöse Schicht 5 zumindest annähernd in der durch Montageblech 1 und Fugendichtband 3 gebildeten einheitlichen Ebene der äußeren Abdichtung liegt.

Wie aus der Fig. 3 ersichtlich, kann diese Anbindung hinter der vorderen Ebene des Rahmens 4 erfolgen, sodass die beim Stand der Technik durch die übliche Anbindung der bituminösen Schicht 5 an der Außenseite des Rahmens 4 entstehenden Sprünge in der Abdichtungsebene und damit Schwachstellen der Dich-Lung vermieden werden können, an denen die Abdichtung hinterlaufen werden kann.

Die Montagebleche 1 bilden darüber hinaus auch eine ausgezeichnete Grundlage für das Anhaften der bituminösen Schicht 5, sodass eine hochqualitative Lösung ermöglicht wird, welche auch höchsten Dichtigkeitsansprüchen genügt. Diese Vorteile kommen insbesondere dann zum Tragen, wenn die Verbindung zwischen bituminöser Schicht 5 und Montageblech 1 mittels Flämmen geschieht, da das Montageblech 1 eine Beschädigung der Abdichtung oder des Rahmens 4 durch die Verlagerung des Flämmbereiches von Abdichtung oder Rahmen zum Montageblech verhindert.

### Bezugszeichen

- 1: Montageblech
- 2: Dichtkleber
- 3: Äußeres Fugendichtband
- 4: FensLer- oder Türrahmen
- 5: bituminöse Schicht
- 6: Schrauben

## Patentansprüche

1. Verfahren zur Herstellung eines Wandanschlusses für in Außenwände eingebaute Fenster- oder Türrahmen, wobei
- in einem ersten Verfahrensschritt Montagebleche(1) und Fugendichtbänder(3) am Rahmen(4) auf der Stirnfläche mit Dichtmaterial(2) angebracht und die Montagebleche (1) vorzugsweise kraft-formschlüssig, beispielsweise mittels Schrauben (6), befestigt werden, wobei die Fugendichtbänder(3) auf die Rahmenprofile umlaufend angeklebt werden und wobei das jeweilige Montageblech(1) am Rahmen (4) so montiert wird, dass Teile des Montagebleches(1) mit dem jeweiligen ebenfalls am Rahmen befestigten Fugendichtband(3) eine einheitliche Ebene der äußeren Abdichtung bilden;
- wobei danach der Fensterrahmen (4) in die Fensteröffnung eingesetzt und mit dem Mauerwerk verbunden wird;
- wobei danach die Fugendichtbänder (3) am Mauerwerk befestigt werden, und
- anschließend Teile der Fuge zwischen Rahmen und Mauerwerk mittels bituminöser Schicht (5), wie bituminöser Anstriche, Bahnen oder gleichwertiger Materialien, zusätzlich angedichtet werden, wobei die bituminöse Schicht (5) zumindest annähernd in der durch die jeweiligen Montagebleche (1) und die Fugendichtbänder (3) gebildeten einheitlichen Ebenen der äußeren Abdichtung liegt und wobei die Endbereiche der bituminösen Schicht an den Montageblechen anhaften.

2. Verfahren nach Anspruch 1, **dadurch gekennzeichnet, dass** die Enden der bituminösen Schicht (5) mit den Montageblechen durch Flämmen verbunden werden.

3. Verfahren nach Anspruch 1, **dadurch gekennzeichnet, dass** die Enden der bituminösen Schicht (5) mit den Montageblechen durch Heiß- oder Kaltklebeverfahren verbunden werden.

## Claims

1. Method for producing a wall connection for window or door frames installed in external walls, wherein
- in a first method step mounting plates (1) and joint sealing strips (3) are attached to the frame (4) on the end surface with sealing material (2), and the mounting plates (1) are fastened preferably with a force and form fit, for example by means of screws (6), wherein the sealing joint strips (3) are adhesively bonded on to the frame profiles in an encircling manner, and wherein the respective mounting plate (1) is mounted on the frame (4) in such a manner that parts of the mounting plate (1) together with the respective joint sealing strip (3) likewise fastened to the frame form a uniform plane of the outer sealing;
- wherein the window frame (4) is then inserted into the window opening and joined to the brickwork;
- wherein the joint sealing strips (3) are then fastened to the brickwork, and
- subsequently parts of the joint between frame and brickwork are additionally sealed by means of a bitumous layer (5), such as bitumous coatings, sheets or equivalent materials, wherein the bitumous layer (5) lies at least approximately in the uniform plane of the outer seal formed by the respective mounting plates (1) and the joint sealing strips (3), and wherein the end regions of the bitumous layer adhere to the mounting plates.

2. Method according to Claim 1, **characterized in that** the ends of the bitumous layer (5) are joined to the mounting plates by flame scarfing.

3. Method according to Claim 1, **characterized in that** the ends of the bitumous layer (5) are joined to the mounting plates by hot or cold adhesive bonding processes.

## Revendications

1. Procédé de fabrication d'un raccord mural pour un cadre de fenêtre ou de porte encastré dans des murs extérieurs,
- dans une première étape de procédé, des tôles de montage (1) et des bandes d'étanchement (3) sont appliquées sur le cadre (4) sur la face frontale avec un matériau d'étanchéité (2), et les tôles de montage (1) sont fixées de préférence par engagement par correspondance de formes et par force, par exemple au moyen de vis (6), les bandes d'étanchement (3) étant collées sur la périphérie des profilés de cadre et la tôle de montage respective (1) étant montée sur le cadre (4) de telle sorte que des parties de la tôle de montage (1) forment avec la bande d'étanchement respective (3) également fixée au cadre un plan unitaire de l'étanchéité extérieure ;
- le cadre de fenêtre (4) étant ensuite inséré dans l'ouverture de fenêtre et étant assemblé à la maçonnerie ;
- les bandes d'étanchement (3) étant ensuite fixées à la maçonnerie, et
- ensuite, des parties du joint entre le cadre et la maçonnerie étant étanchéifiées en outre au moyen d'une couche bitumineuse (5), telle que des peintures bitumineuses, des bandes ou des matériaux similaires, la couche bitumineuse (5) étant disposée au moins approximativement dans le plan unitaire de l'étanchéité extérieure formé par les tôles de montage respectives (1) et les bandes d'étanchement (3), et les régions d'extrémité de la couche bitumineuse adhérant aux tôles de montage.

2. Procédé selon la revendication 1, **caractérisé en ce que** les extrémités de la couche bitumineuse (5) sont assemblées aux tôles de montage par flambage.

3. Procédé selon la revendication 1, **caractérisé en ce que** les extrémités de la couche bitumineuse (5) sont assemblées aux tôles de montage par un procédé de collage à chaud ou à froid.
